# EUROPÄISCHE PATENTSCHRIFT

(11) **EP 0 627 482 B1**
(45) Veröffentlichungstag und Bekanntmachung des Hinweises auf die Patenterteilung: **18.02.1998**
(21) Anmeldenummer: 93120101.6
(22) Anmeldetag: 14.12.1993
(51) Int. Cl.: C10J 3/46

(54) **Verfahren zur Verwertung organische Bestandteile enthaltender Abfallstoffe durch Autotherme Vergasung**
Process for the utilisation of organic substances containing waste by autothermic gasification
Procédé d'utilisation de déchets contenant des substances organiques par gazéification autothermique

(30) Priorität: 04.06.1993 DE 4318566
(43) Veröffentlichungstag der Anmeldung: 07.12.1994
(73) Patentinhaber: Babcock Kraftwerkstechnik GmbH, 46049 Oberhausen (DE)
(72) Erfinder: Dr. Klauke, Friedrich, 40878 Ratingen (DE); Jelich, Werner, D-44803 Bochum (DE); Dr. König, Dieter, D-45525 Hattingen (DE)
(74) Vertreter: Radünz, Ingo

(56) Entgegenhaltungen:
- EP-A- 0 465 193
- DE-A- 2 613 298
- DE-A- 4 200 341
- FR-A- 2 122 206
- FR-A- 2 567 535
- DATABASE WPI Week 9325, Derwent Publications Ltd., London, GB; AN 93-204756 & TW-A-197 977 (CHEN) 11. Januar 1993

## Beschreibung

Die Erfindung betrifft ein Verfahren zur Verwertung organische Bestandteile enthaltender Abfallstoffe durch autotherme Vergasung mit den Merkmalen des Oberbegriffes des Patentanspruches 1.

Ein solches Verfahren eignet sich besonders für die Entsorgung von belasteten Reststoffen, da unter den Bedingungen einer Hochtemperaturvergasung alle in den belasteten Reststoffen enthaltenen Schadstoffe thermisch gespalten werden, eine Neubildung aromatischer, polyzyklischer, heterozyklischer oder halogenierter Kohlenwasserstoffe ausgeschlossen und die anfallende mineralischen Rückstände aufgeschmolzen und in eine praktisch nicht auslaugbare Form überführt werden.

Die Hochtemperaturvergasung, wie z. B. die Flugstromvergasung, setzt allerdings bei dem Einsatz von festen Einsatzgütern einen fein aufgemahlenen Brennstaub voraus. Ein solcher Einsatz ist bei Abfallstoffen, die aufgrund ihrer Beschaffenheit nicht oder schwer mahlbar sind, ohne Vorbehandlung kaum realisierbar. Zu solchen Einsatzgütern gehören extrem heterogene Stoffe wie Hausmüll, die sowohl schwer mahlbare Bestandteile wie z. B. Kunststoffolien als auch Metalle enthalten. Das gleiche gilt für Altreifen, die Metalle enthalten, welche vor der Aufmahlung sinnvollerweise zu entfernen sind. Es ist bekannt, diese Abfallstoffe vor der Vergasung durch eine vorgeschaltete oder in den Vergasungsprozeß integrierte Pyrolyse vorzubehandeln. Die Pyrolyseprodukte werden in der anschließenden Vergasung vorzugsweise mit technisch reinem Sauerstoff oder einem Sauerstoff/Luft/Gemisch umgesetzt. Ein solcher Pyrolyseprozeß ist mit einem erhöhten technischen Aufwand und mit dem möglichen Entstehen von giftigen Gasen verbunden.

Es ist weiterhin bekannt (z.B DE-A-2 101 739; DE-A-2 613 298), Materialien durch eine Tieftemperaturbehandlung (Cryogenie) mit Hilfe von verflüssigten tiefsiedenden Gasen zu verspröden, um sie leichter aufmahlen zu können und in ihre Bestandteile zu zerlegen. Eine solche Verfahrensweise wird bei der Wiedergewinnung von Metallen aus Kabeln oder Altreifen angewendet.

Der Erfindung liegt die Aufgabe zugrunde, für das gattungsgemäße Verfahren ein vereinfachtes Verfahren zu schaffen, mit dessen Hilfe heterogene Abfallstoffe mit nicht oder schwer mahlbaren Bestandteilen in den Vergasungsreaktor eingetragen werden können.

Diese Aufgabe wird bei einem gattungsgemäßen Verfahren erfindungsgemäß durch die kennzeichnenden Merkmale des Patentanspruches 1 gelöst. Vorteilhafte Ausgestaltungen der Erfindung sind in den Unteransprüchen angegeben.

Bei dem erfindungsgemäßen Verfahren wird der Effekt der Versprödung durch die an sich bekannte Tieftemperaturbehandlung ausgenutzt, um einen so heterogenen Einsatzstoff wie Hausmüll aufbereitet in eine Hochtemperaturvergasung einzutragen, ohne eine aufwendige Vorbehandlung durch Pyrolyse anwenden zu müssen. Durch die Tieftemperaturbehandlung werden die Abfallstoffe versprödet, so daß die organischen Bestandteile des Hausmülls anschließend problemlos von metallischen Bestandteilen getrennt, zerkleinert und vergast werden können. Als Nebeneffekt kann weitgehend artenreines Metall gewonnen werden.

In der Tieftemperaturbehandlung wird der Abfallstoff auf eine geeignete Korngröße zerkleinert. Diese Korngröße bestimmt sich danach, daß die Verweilzeit des zerkleinerten Abfallstoffes in dem Vergasungsreaktor für den vollständigen Umsatz der organischen Bestandteile und das Aufschmelzen der mineralischen und der eventuell noch vorhandenen metallischen Bestandteile ausreicht. Der zerkleinerte Abfallstoff wird über einen Schneckenextruder-Eintrag und/oder einen Slurry-Eintrag und/oder einen Trockenstaub-Schleusen-Eintrag in den Vergasungsreaktor eingespeist.

Für die Tieftemperaturbehandlung kann jeder inerte Kälteträger, insbesondere in Form eines tiefgekühlten oder eines verflüssigten tiefsiedenden Gases, verwendet werden. Vorzugsweise wird Stickstoff eingesetzt, der in einer Luftzerlegungsanlage gewonnen wird, die mit der Vergasungsanlage gekoppelt ist und die den als Vergasungsmittel dienenden Sauerstoff liefert. In diesem Fall kann der Stickstoff, der für das Vergasungsverfahren selbst wertlos ist, günstig genutzt werden. In Vergasungsanlagen mit kleinen Durchsatzleistungen, in denen eine eigene Luftzerlegungsanlage unwirtschaftlich wäre, kann die Tieftemperaturbehandlung zur Versprödung der Abfallstoffe auch mit Kohlendioxid durchgeführt werden. Dieses Kohlendioxid kann in einer Reinigungsstufe aus dem in dem Vergasungsreaktor erzeugten Brenngas abgetrennt werden. Die Abkühlung des Kohlendioxides auf die erforderliche Versprödungstemperatur des Abfallstoffes erfolgt in einer separaten Kälteanlage. Der Energiebedarf zum Betrieb der Kälteanlage wird vorzugsweise über die Vergasungsanlage abgedeckt, indem das in dem Vergasungsreaktor erzeugte Brenngas verbrannt und die in ihm enthaltene Wärme ausgenutzt wird.

## Patentansprüche

1. Verfahren zur Verwertung organische Bestandteile enthaltender Abfallstoffe durch autotherme Vergasung mit einem sauerstoffhaltigen Vergasungsmittel bei Temperaturen oberhalb des Schmelzpunktes der mineralischen und metallischen Bestandteile der Abfallstoffe, mindestens oberhalb 1200 °C, wobei als Vergasungsprodukte ein CO- und H₂-haltiges, von aromatischen, polyzyklischen, heterozyklylischen oder halogenierten Kohlenwasserstoffen freies Brenngas und eine aus dem Schmelzfluß erstarrte, praktisch nicht auslaugbare Schlacke entstehen, dadurch gekennzeichnet, daß der zu vergasende Abfallstoff durch eine Schockkühlung mit einem inerten Kälteträger versprödet, in diesen Zustand zerkleinert und anschließend in den Vergasungsreaktor eingetragen wird.

2. Verfahren nach Anspruch 1, dadurch gekennzeichnet, daß der versprödete Abfallstoff auf eine für den Eintrag in den Vergasungsreaktor und auf eine der zur Verfügung stehenden Verweilzeit entsprechende, für den vollständigen Umsatz der organischen Bestandteile und das Einschmelzen der mineralischen und metallischen Bestandteil notwendige Korngröße zerkleinert wird.

3. Verfahren nach Anspruch 1, dadurch gekennzeichnet, daß die Versprödung der Abfallstoffe durch eine Tieftemperaturbehandlung (Cryogenie) erfolgt.

4. Verfahren nach Anspruch 3, dadurch gekennzeichnet, daß Sauerstoff als Vergasungsmittel in einer Luftzerlegungsanlage erzeugt wird und daß Stickstoff als Kälteträger verwendet wird, der aus dem Kühlkreislauf der Luftzerlegungsanlage entnommen wird.

5. Verfahren nach Anspruch 3, dadurch gekennzeichnet, daß der Kälteträger in einer separaten Kälteanlage auf die erforderliche Versprödungstemperatur für die Tieftemperaturbehandlung abgekühlt wird.

6. Verfahren nach Anspruch 5, dadurch gekennzeichnet, daß als Kälteträger Kohlendioxid verwendet wird, das aus dem in dem erzeugten Vergasungsreaktor Brenngas abgetrennt wird.

7. Verfahren nach einem der Ansprüche 3 bis 6, dadurch gekennzeichnet, daß der Energiebedarf zum Betrieb der Kälteanlage durch Nutzung des in dem Vergasungsreaktor erzeugten Brenngases gedeckt wird.

8. Verfahren nach einem der Ansprüche 1 bis 7, dadurch gekennzeichnet, daß der Eintrag der zerkleinerten Abfallstoffe in den Vergasungsreaktor über einen Schneckenextruder-Eintrag und/oder einen Slurry-Eintrag und/oder einen Trockenstaub-Schleusen-Eintrag erfolgt.

## Claims

1. Method for the utilisation of waste materials, which contain organic components, by autothermic gasification by a gasification agent, which contains oxygen, at temperatures above the melting point of the mineral and metallic components of the waste materials, at least above 1200°C, wherein a combustible gas, which contains CO and H₂ and is free of aromatic, polycyclic, heterocyclic or halogenated hydrocarbons, and a slag, which is solidified from the melt and is virtually non-soluble, arise as gasification product, characterised thereby that the waste material to be gasified is embrittled by a shock-cooling with an inert cooling agent, is comminuted in this state and subsequently fed into the gasification reactor.

2. Method according to claim 1, characterised thereby that the embrittled waste material is comminuted to a grain size required for feeding into the gasification reactor and to a grain size appropriate to the available dwell time and necessary for the complete conversion of organic components and the smelting of the mineral and metallic component.

3. Method according to claim 1, characterised thereby that the embrittlement of the waste materials is effected by a low-temperature treatment (cryogenics).

4. Method according to claim 3, characterised thereby that oxygen as gasification agent is produced in an air separation plant and that nitrogen is used as cooling agent, which is derived from the cooling circuit of the air separation plant.

5. Method according to claim 3, characterised thereby that the cooling agent is cooled down in a separate cooling plant to the required embrittlement temperature for the low-temperature treatment.

6. Method according to claim 5, characterised thereby that carbon dioxide is used as cooling agent, which is separated off from the combustible gas produced in the gasification reactor.

7. Method according to one of claims 3 to 6, characterised thereby that the energy requirement for operation of the cooling plant is met by utilisation of the combustible gas produced in the gasification reactor.

8. Method according to one of claims 1 to 7, characterised thereby that the feeding of the comminuted waste materials into the gasification reactor is effected by way of a worm extruder feed and/or a slurry feed and/or a dry powder charging feed.

## Revendications

1. Procédé de valorisation de déchets contenant des composants organiques, par gazéification autotherme, avec un agent de gazéification contenant de l'oxygène, à des températures supérieures au point de fusion des composants minéraux et métalliques des déchets, c'est à dire au moins supérieures à 1200°C, par lequel sont générés, comme produits de la gazéification, un gaz combustible contenant du CO et du H₂, exempt d'hydrocarbures aromatiques, polycycliques, hétérocycliques ou halogénés, et une scorie solidifiée à partir du flux en fusion, pratiquement non éliminable par lessivage, caractérisé en ce que le déchet à gazéifier est fragilisé par un refroidissement accompagné d'un choc thermique, fait avec un réfrigérant inerte, broyé dans cet état, puis introduit dans le réacteur de gazéification.

2. Procédé selon la revendication 1, caractérisé en ce que le déchet fragilisé est broyé à une taille de grain nécessaire, correspondant à l'introduction dans le réacteur de gazéification et à une taille de grain correspondant au temps de séjour dont on dispose, pour obtenir la conversion complète des composants organiques et la mise en fusion des composants minéraux et métalliques

3. Procédé selon la revendication 1, caractérisé en ce que la fragilisation des déchets s'effectue par un traitement à basse température (cryogénie).

4. Procédé selon la revendication 3, caractérisé en ce que l'oxygène utilisé comme agent de gazéification est produit dans une installation de distillation fractionnée de l'air, et en ce qu'est utilisé, comme réfrigérant, de l'azote prélevé du circuit de refroidissement de l'installation de distillation fractionnée de l'air.

5. Procédé selon la revendication 3, caractérisé en ce que le réfrigérant est refroidi dans une installation frigorifique réfrigérée, à la température de fragilisation nécessaire pour effectuer le traitement à basse température.

6. Procédé selon la revendication 5, caractérisé en ce qu'on utilise comme réfrigérant du dioxyde de carbone qui a été obtenu par séparation à partir du gaz combustible généré dans le réacteur de gazéification.

7. Procédé selon l'une des revendications 3 à 6, caractérisé en ce que le besoin en énergie pour le fonctionnement de l'installation frigorifique est couvert par utilisation du gaz de combustible généré dans le réacteur de gazéification.

8. Procédé selon l'une des revendications 1 à 7, caractérisé en ce que l'introduction des déchets broyés dans le réacteur de gazéification s'effectue par l'intermédiaire d'un dispositif d'alimentation à extrudeuse à vis et/ou d'un dispositif d'introduction à boue et/ou d'un dispositif d'introduction à sas pour poussière sèche.
